# EUROPÄISCHE PATENTSCHRIFT

(11) **EP 0 788 292 B1**
(45) Veröffentlichungstag und Bekanntmachung des Hinweises auf die Patenterteilung: **23.01.2002**
(21) Anmeldenummer: 96108142.9
(22) Anmeldetag: 22.05.1996
(51) Int. Cl.: H05B 3/74, F24C 7/08

(54) **Kochmulde mit automatischer Regelung des Garvorganges**
Cooker hob having automatic control of cooking process
Plague de cuisson avec réglage automatique

(30) Priorität: 02.02.1996 DE 19603819; 25.04.1996 EP 96106514
(43) Veröffentlichungstag der Anmeldung: 06.08.1997
(73) Patentinhaber: AEG Hausgeräte GmbH, 90429 Nürnberg (DE)
(72) Erfinder: Luther, Jürgen, Dipl.-Ing., 64289 Darmstadt (DE); Leikam, Jürgen, Dipl.-Ing., 91161 Hilpoltstein (DE); Turek, Richard, Dipl.-Oec., 90765 Fürth (DE)

(56) Entgegenhaltungen:
- EP-A- 0 066 637
- EP-A- 0 514 109
- DE-A- 3 701 308
- DE-A- 3 722 632
- DE-A- 4 310 235
- DE-A- 4 336 752
- DE-C- 3 811 925
- GB-A- 2 280 829
- US-A- 3 259 056

## Beschreibung

Die Erfindung betrifft eine Kochmulde mit den Merkmalen des Oberbegriffs des Anspruches 1. Eine solche kochmulde ist aus DE-A-4 336 752 bekannt.

Bei Kochmulden ist es bekannt, die Heizleistung des Heizkörpers für eine Kochplatte manuell, z.B. mit Hilfe von Knebeln, an unterschiedlich gewünschte bzw. erforderliche Garkenngrößen anzupassen. Bei den Garkenngrößen handelt es sich z.B. um unterschiedliche Garungsarten (Wärmen, Kochen, Braten, Dünsten etc.) oder um unterschiedliche Garungsintensitäten (schwaches Kochen, starkes Kochen etc.). Nachteilig bei den vorbekannten Kochmulden ist es, daß deren Bedienungselemente nur eine ungenügende Anpassung der Heizleistung an unterschiedliche Garkenngrößen ermöglichen. Im einfachsten Fall erlauben die vorbekannten Bedienungselemente lediglich die Auswahl einer bestimmten Leistungsstufe (z.B. 1-3, 1-9). Eine Verminderung der Heizleistungszufuhr findet nicht statt. Ein Anwender muß deshalb den Garvorgang ständig überwachen. Komfortablere Bedienungselemente gestatten zeitgesteuerte Ankoch- bzw. Anbratphasen eines Garvorganges. Unabhängig davon, ob das Gargut in dieser ersten Phase des Garvorgangens kocht oder nicht kocht, wird bei diesem System die Leistungszufuhr nach einer fest eingestellten Zeitdauer vermindert. Der Anwender muß deshalb wiederum umständlich den ordnungsgemäßen Ablauf des Garvorganges überwachen.

Der Erfindung liegt die Aufgabe zugrunde, eine Kochmulde der eingangs näher genannten Art bedienungsfreundlich zu gestalten. Diese Aufgabe wird durch die Merkmalskombination des Anspruches 1 gelöst.

Erfindungsgemäß ist eine Überwachung des Garvorganges durch den Anwender überflüssig. Bei der erfindungsgemäßen Kochmulde wird der Garvorgang automatisch geregelt. Dies ermöglicht eine komfortable Bedienung der Kochmulde einfach durch Wahl einer bestimmten Garkenngröße, z.B. einer bestimmten Garungsart. Zu diesem Zweck ist an der Kochmulde ein Bedienfeld angeordnet. Durch Betätigung des Bedienfeldes wählt der Anwender eine erste Garkenngröße, z.B. "Kochen", aus. Das Bedienfeld ist mit einer die Temperatur der Kochplatte überwachenden und den Heizkörper zur Temperaturregelung der Kochplatte ansteuernden Regel- oder Steuereinrichtung gekoppelt, so daß die Regel- oder Steuereinrichtung die ausgewählte Garkenngröße als Signal empfängt. Da jeder Garkenngröße gleichzeitig eine vorbestimmte Temperatur oder ein vorbestimmter Temperaturbereich für die Kochplatte zugeordnet ist, erreicht der Anwender das Ziel der ausgewählten Garkenngröße ohne weitere Überprüfungen des Gargutes oder manuelle Regelungen der Heizleistung. Da die Regel- oder Steuereinrichtung die aktuelle Kochplatten-Temperatur ständig mit dem der Garkenngröße entsprechenden Temperaturbereich oder Temperatur vergleicht, wird mit der erfindungsgemäßen Kochmulde der gesamte Garvorgang oder eine einzelne Garphase allein durch eine Elektronik der Regel- oder Steuereinrichtung automatisch abgeschlossen.

Die automatische Regelung des Garvorganges kann erfindungsgemäß weiter vereinfacht werden, indem einer manuell ausgewählten Garkenngröße eine zusätzliche Garkenngröße, z.B. auch die Gardauer zugeordnet wird. Auf diese Weise lassen sich unsinnige Kombinationen mehrerer nacheinander ausgewählter Garkenngrößen vermeiden. Außerdem lassen sich innerhalb eines Garvorganges mehrere Garphasen zeitlich verbessert aufeinander abstimmen. Der gesamte Garvorgang ist dadurch zeitlich und auch hinsichtlich des Energieverbrauchs optimiert. Zudem ermöglicht dies auch eine verbesserte Qualität des Gargutes selbst.

Die Ausbildung der Erfindung gemäß Anspruch 2 vereinfacht die automatische Regelung des Garvorganges zusätzlich. In das Bedienfeld wird eine dem Gargut entsprechende Bezeichnung, insbesondere der Name des Gargutes und die Garungsart eingegeben, also z.B. "Gemüse" und "Kochen". Die entsprechend vorbestimmte Garungsintensität ist in der Regel- oder Steuereinrichtung gespeichert und wird den ausgewählten Garkenngrößen automatisch zugeordnet, wodurch der Garvorgang vollautomatisch geregelt ist.

Anspruch 3 betrifft eine weitere Maßnahme zur Vereinfachung der automatischen Regelung des Garvorganges. Als Garkenngröße wird lediglich die Bezeichnung des Gargutes, z.B. "Milchreis", in das Bedienfeld eingegeben. Die Auswahl weiterer Garkenngrößen durch den Anwender ist überflüssig, da der ausgewählten Bezeichnung bereits eine vorbestimmte Garungsart, Garungsintensität und gegebenenfalls Gardauer als zusätzliche Garkenngrößen in der Regel- oder Steuereinrichtung abgespeichert und der ausgewählten Garkenngröße zugeordnet sind. Deshalb erfolgt nach Eingabe der Bezeichnung des Gargutes wiederum eine vollautomatische Regelung des gesamten Garvorganges.

Anspruch 4 ermöglicht eine große Anzahl abgespeicherter Kombinationen ausgewählter Garkenngrößen und diesen durch die Regel- oder Steuereinrichtung zugeordneten, zusätzlichen Garkenngrößen. Auf diese Weise ist die Kochmulde für eine Vielzahl unterschiedlicher Garvorgänge und unterschiedlicher Gargute geeignet.

Gemäß Anspruch 5 ist die Betätigung des Bedienfeldes weiter vereinfacht. Fehlbedienungen werden vermieden. Hierzu wird die ausgewählte Garkenngröße durch eine Anzeigeeinrichtung optisch entweder in Klarschrift oder als Symbol angezeigt.

Die Ansprüche 6 und 7 unterstützen einen technisch einfachen Aufbau und eine einfache Handhabung des Bedienfeldes.

Die Maßnahme nach Anspruch 8 vermeidet fehlerhafte Einstellungen bzw. eine fehlerhafte Auswahl von Garkenngrößen, wie dies nachteilig bei herkömmlichen, z.B. als Knebel ausgebildeten Betätigungselementen der Fall ist.

Die Maßnahme nach Anspruch 9 unterstützt die komfortable Bedienung der Kochmulde zusätzlich. So wird dem Anwender beispielsweise das Ende der Garphase "Anbraten" angezeigt, so daß er zum richtigen Zeitpunkt z.B. sein Steak in die Pfanne legen oder Pommes Frites in eine Friteuse schütten kann. In einem anderen Fall wird dem Anwender das Ende des gesamten Garvorganges angezeigt, wodurch das Gargut nicht unnötig abkühlt.

Der Erfindungsgegenstand wird anhand des in den Figuren dargestellten Ausführungsbeispiels näher erläutert. Es zeigen:
Fig. 1 eine schematische Darstellung der wesentlichen Bauteile der erfindungsgemäßen Kochmulde,
Fig. 2 eine schematische Darstellung des erfindungsgemäßen Bedienfeldes und
Fig. 3 eine Draufsicht auf eine Kochmulde mit vier Kochstellen.

Die in Fig. 1 schematisch dargestellte Kochmulde 1 aus Glaskeramik weist einen seine Kochstelle 2 aufheizenden Heizkörper 3, eine die Kochstellen-Temperatur aufnehmende Sensorik 4 und eine die Sensorsignale empfangende und verarbeitende Regel- oder Steuereinrichtung 5 auf. Mittels der Regel- oder Steuereinrichtung 5 und einem mit ihr gekoppelten, manuell betätigbaren Bedienfeld 6 ist die Heizleistung des Heizkörpers 3 an unterschiedlich ausgewählte Garungsarten 7 (Braten, Kochen, Wärmen) und an verschiedene Garungsintensitäten 8 anpaßbar (Fig. 2).

Die mit dem Bedienfeld 6 gekoppelte Regel- oder Steuereinrichtung 5 ermöglicht eine automatische Regelung eines Garvorganges. Zu diesem Zweck wählt der Anwender am Bedienfeld 6 eine Garungsart 7 und eine Garungsintensität 8 aus. Die Regel- oder Steuereinrichtung 5 empfängt die ausgewählten Garkenngrößen in Form von elektrischen Signalen und ordnet diesen Signalen eine vorbestimmte Temperatur oder einen vorbestimmten Temperaturbereich für die Kochstelle 2 zu. Gleichzeitig überwacht die Regel- oder Steuereinrichtung 5 mittels der Sensorik 4 ständig die aktuelle Temperatur der Kochstelle 2 und vergleicht diese Sensorsignale mit den empfangenen Garkenngrößen. In Abhängigkeit dieses Vergleichs steuert die Regel- oder Steuereinrichtung 5 den Heizkörper 3 an, so daß die Kochstelle 2 automatisch mit der erforderlichen Heizleistung aufgeheizt wird.

In einer weiteren, hier nicht dargestellten Ausführungsform des Bedienfeldes 6 wird der Name des Gargutes und die Garungsart, z.B. "Gemüse" und "Kochen" ausgewählt. Diesen beiden ausgewählten Garkenngrößen ist eine sinnvolle Garungsintensität fest zugeordnet und zu diesem Zweck in einem an die Regel- oder Steuereinrichtung 5 angeschlossenen Datenspeicher 9 abgelegt. Die Regel- oder Steuereinrichtung erkennt die ausgewählte Kombination der Garkenngrößen und ordnet dieser Kombination automatisch die vorbestimmte Garungsintensität zu.

In einer weiteren, hier nicht dargestellten Ausführungsform des Bedienfeldes wählt der Anwender lediglich den Namen des Gargutes, z.B. "Milchreis" aus. Eine für dieses Gargut sinnvolle Garungsart ("Kochen") und Garungsintensität ("schwach") sind in dem Datenspeicher 9 abgelegt und werden von der Regel- oder Steuereinrichtung 5 der ausgewählten Garkenngröße automatisch zugeordnet. Der Garvorgang wird deshalb wiederum vollautomatisch geregelt. Dem ausgewählten Gargut ist außerdem ab dem Zeitpunkt des Kochbeginns als vorbestimmte Garkenngröße eine Restgardauer, beispielsweise gemäß DIN, zugeordnet. Diese Restgardauer ist ebenfalls im Datenspeicher 9 abgelegt und wird von der Regel- oder Steuereinrichtung 5 dem ausgewählten Gargut automatisch zugeordnet. Diese Restgardauer ist an der Kochmulde 1 -z.B. in Minuten- optisch anzeigbar. Nach Ablauf der Restgardauer schaltet die Regel- oder Steuereinrichtung 5 den Heizkörper 3 ab, wodurch der Garvorgang beendet ist. Das Ende des Garvorganges wird dem Anwender durch eine hier nicht näher dargestellte, mit der Regel- oder Steuereinrichtung 5 gekoppelte Signaleinrichtung angezeigt.

Verschiedene Zustände eines Gar- bzw. Kochprozesses lassen sich beispielsweise auch durch eine Vorrichtung und ein Verfahren zur Regelung von Kochprozessen , wie aus der älteren europäischen Patentanmeldung 96 102 781.0 bekannt, erfassen. Unter anderem ist damit eine automatische Kochpunkterkennung möglich, auf der dann die Regelung der Restgardauer aufsetzen kann.

Das Bedienfeld 6 bietet für jede der vier Kochstellen 2 drei unterschiedliche Garungsarten 7, nämlich Braten, Kochen, Wärmen an. Jeder Garungsart ist ein Eingabeelement 10 in Form einer Drucktaste zugeordnet (Fig. 2). Sämtliche Garungsintensitäten 8 einer einzigen Kochstelle 2 sind mittels eines einzigen Eingabeelements 10' auswählbar. Das ebenfalls als Drucktaste ausgebildete Eingabeelement 10' ist an ein Stellorgan, z.B. einen Bitgenerator angeschlossen. Durch Drehen des Eingabeelements 10' kann der Anwender eine von fünf Garungsintensitäten (schwach, mittelschwach, mittel, mittelstark, stark) auswählen, wobei beispielsweise die Intensität "mittel" jeweils als Vorschlag bei Anwahl einer Garungsart angezeigt wird und nach oben und unten veränderbar ist. Die ausgewählte Garungsintensität ist an einer auf der Oberseite der Kochmulde 1 angeordneten Anzeigeeinrichtung 11 optisch erkennbar (Fig.3). Hierzu enthält die skalenartige Anzeigeeinrichtung 11 insgesamt fünf Intensitätsmarkierungen 12. Je nach ausgewählter Garungsintensität 8 leuchtet die entsprechende Intensitätsmarkierung 12 auf. In einer weiteren hier nicht dargestellten Ausführungsform wird die ausgewählte Garungsintensität in Klarschrift an der Kochmulde 1 angezeigt. Selbstverständlich sind mit Hilfe des Eingabeelements 10' in einer anderen Ausführungsform der Kochmulde 1 eine größere oder kleinere Anzahl von Intensitätsstufen als die fünf vorgenannten Intensitätsstufen verfügbar.

Mit der Kochmulde 1 kann außerdem ein Kochbuch, eine Tabelle o.dgl. mitgeliefert werden, aus der der Anwender abhängig vom Gargut die zu wählende Garungsintensität entnimmt. Dies steigert den Bedienungskomfort der Kochmulde 1 zusätzlich.

Die Regel- oder Steuereinrichtung 5 steuert den Heizkörper 3 bei allen Garungsarten in der Anfangsphase, d.h. im Anwärm-, Ankoch- oder Anbratvorgang derart an, daß'eine vorgegebene Heizleistung auf die betreffende Kochstelle 2 gegeben wird. An die Anfangsphase schließt sich die Fortgarungsphase des gesamten Garvorganges an. In der Fortgarungsphase regelt die Steuerelektronik 5 in Abhängigkeit der ausgewählten Garungsintensität eine dieser Garungsintensität zugeordnete Temperatur an der Kochstelle 2. Selbstverständlich ist der gleichen Garungsintensität (z.B. "mittelstark") je nach ausgewählter Garungsart eine unterschiedliche Temperatur der Kochstelle zugeordnet. Die Regel- oder Steuereinrichtung 5 erkennt die ausgewählte Kombination Garungsart-Garungsintensität und ordnet dieser Kombination die hierzu im Datenspeicher 9 abgelegte Solltemperatur der Kochstelle 2 zu. Hierbei können die im Datenspeicher 9 abgelegten Temperaturwerte auch durch DIN-Werte festgelegt sein.

## Patentansprüche

1. Kochmulde (1) für Gargut mit
a) mindestens einer Kochstelle (2),
b) jeweils einen eine Kochstelle (2) aufheizenden Heizkörper (3), dessen elektrische Heizleistung an unterschiedliche Garungsarten (7) und/oder Garungsintensitäten (8) und/oder Gargüter anpaßbar ist,
c) einer Regel- oder Steuereinrichtung (5), die die Temperatur der Kochstelle (2) überwacht und zu deren Temperaturregelung den Heizkörper (3) temperaturabhängig ansteuert,
d) einem mit der Regel- oder Steuereinrichtung (5) gekoppelten Bedienfeld (6), an dem die Garungsart und/oder die Garungsintensität und/oder das Gargut frei wählbar und eingebbar ist, wobei
e) die Regel- oder Steuereinrichtung (5) der am Bedienfeld eingegebenen Garungsart oder Garungsintensität (7,8) oder dem Gargut eine vorbestimmte Solltemperatur für die Kochstelle (2) zur automatischen Regelung des Garvorganges zuordnet, **dadurch gekennzeichnet, daß**
f) mehrere kochstellen vorgesehen sind und das Bedienfeld (6) für jede Kochstelle mehrere Eingabeelemente (10, 10') enthält, wobei unterschiedlichen Garungsarten, und/oder Garungsintensitäten und/oder Gargütern der Kochstelle jeweils ein Eingabeelement (10) zugeordnet ist.

2. Kochmulde nach Anspruch 1, bei der mittels des Bedienfeldes (6) eine dem Gargut entsprechende Bezeichnung, insbesondere der Name, des Gargutes und die Garungsart (7) als Garkenngrößen auswählbar sind und die Regel- oder Steuereinrichtung (5) dem ausgewählten Paar aus Gargut und Garungsart eine vorbestimmte Garungsintensität (8) zuordnet.

3. Kochmulde nach Anspruch 1, bei der mittels des Bedienfeldes (6) eine dem Gargut entsprechende Bezeichnung , insbesondere der Name, des Gargutes auswählbar ist und bei der die Regel- oder Steuereinrichtung (5) dem ausgewählten Gargut eine vorbestimmte Garungsart (7), Garungsintensität (8) und Gardauer als vorbestimmte Garkenngrößen zuordnet.

4. Kochmulde nach einem der Ansprüche 1 bis 3, bei der die der ausgewählten Garungsart bzw. Garintensität (7,8) bzw. dem ausgewählten Gargut zugeordneten Solltemperaturen der Kochstelle (2) in einem an die Regel- oder Steuereinrichtung (5) angeschlossenen Datenspeicher (9) abgelegt sind.

5. Kochmulde nach einem oder mehreren der vorhergehenden Ansprüche, bei der das Bedienfeld (6) eine Anzeigeeinrichtung (11) enthält, welche die ausgewählte Garkenngröße (8) anzeigt.

6. Kochmulde nach einem der vorhergehenden Ansprüche , bei der das Bedienfeld (6) mehrere Betätigungselemente (10,10') enthält, wobei unterschiedliche Garungsarten (7) oder unterschiedliche Garungsintensitäten (8) jeweils mittels eines einzigen Eingabelements (10') auswählbar sind.

7. Kochmulde nach einem der vorhergehenden Ansprüche, bei der die Eingabeelemente (10, 10') Drucktasten sind.

8. Kochmulde nach einem oder mehreren der vorhergehenden Ansprüche, bei der eine an die Regel- oder Steuereinrichtung (5) angeschlossene Signaleinrichtung das Ende einer Garphase oder des gesamten Garvorganges optisch und/oder akustisch anzeigt.

## Claims

1. Recessed hob (1) for food to be cooked comprising
a) at least one hotplate (2),
b) an element (3) for heating each hotplate (2), whose electrical heating power is adaptable to different types of cooking (7) and/or cooking intensities (8) and/or types of food,
c) a regulating or control device (5), which monitors the temperature of the hotplate (2) and, in order to control its temperature, adjusts the temperature of the element (3),
d) a control panel (6) which is coupled to the regulating or control device (5) and on which the type of cooking and/or the cooking intensity and/or the type of food to be cooked is freely selectable and capable of being input, wherein
e) the regulating or control device (5) allocates to the type of cooking and/or the cooking intensity (7, 8) and/or the type of food to be cooked input on the control panel a predetermined reference temperature for the hotplate (2) in order to regulate the cooking process automatically, **characterised in that**
f) a plurality of hotplates are provided and the control panel (6) comprises a plurality of input elements (10, 10') for each hotplate, one input element (10) being allocated to different types of cooking and/or cooking intensities and/or types of food to be cooked on the hotplate.

2. Recessed hob according to claim 1, in which by means of the control panel (6) a reference corresponding to the food to be cooked, in particular the name of the food and the type of cooking (7), are selectable as cooking parameters and the regulating or control device (5) allocates to the selected pair consisting of food to be cooked and type of cooking a predetermined cooking intensity (8).

3. Recessed hob according to claim 1, in which by means of the control panel (6) a reference corresponding to the food to be cooked, in particular the name of the food is selectable, and in which the regulating or control device (5) allocates to the food to be cooked a predetermined type of cooking (7), cooking intensity (8) and cooking duration as predetermined cooking parameters.

4. Recessed hob according to one of claims 1 to 3, in which the reference temperatures (of the hotplate 2) allocated to the selected type of cooking or cooking intensity (7, 8) or to the selected food to be cooked are deposited in a data store (9) connected to the regulating or control device (5).

5. Recessed hob according to one or more of the preceding claims, in which the control panel (6) comprises an indicator (11), which indicates the selected cooking parameter (8).

6. Recessed hob according to one of the preceding claims, in which the control panel (6) comprises a plurality of actuating elements (10, 10'), in which case different types of cooking (7) or different cooking intensities (8) are respectively selectable by means of a single input element (10').

7. Recessed hob according to one of the preceding claims, in which the input elements (10, 10') are keys.

8. Recessed hob according to one or more of the preceding claims, in which a signal device connected to the regulating or control device (5) indicates the end of a cooking phase or of the entire cooking process with a visual and/or acoustic signal.

## Revendications

1. Plaque de cuisson (1) pour des aliments à cuire avec
a) au moins un emplacement de cuisson (2),
b) respectivement un corps de chauffe (3) chauffant un emplacement de cuisson (2) dont la puissance de chauffe électrique peut être adaptée à des types de cuisson (7) et/ou intensités de cuisson et/ou aliments à cuire différents,
c) une installation de réglage ou de commande (5) qui surveille la température de l'emplacement de cuisson (2) et qui, en vue du réglage de la température de celui-ci, commande le corps de chauffe (3) en fonction de la température,
d) un panneau de commande (6) couplé à l'installation de réglage ou de commande (5), sur lequel le type de cuisson et/ou l'intensité de cuisson et/ou l'aliment à cuire peut être sélectionné librement et entré où,
e) l'installation de réglage ou de commande (5) attribue au type de cuisson ou à l'intensité de cuisson (7,8) ou à l'aliment à cuire entré au panneau de commande une température de consigne prédéterminée pour l'emplacement de cuisson (2) pour le réglage automatique de l'opération de cuisson, **caractérisé**
f) en ce que plusieurs emplacements de cuisson sont prévus et que le panneau de commande (6) pour chaque emplacement de cuisson comporte plusieurs éléments d'entrée (10, 10'), où est associé à des types de cuisson et/ou intensités de cuisson et/ou aliments à cuire différents de l'emplacement de cuisson respectivement un élément d'entrée (10).

2. Plaque de cuisson selon la revendication 1, dans laquelle peut être sélectionnée au moyen du panneau de commande (6) une désignation correspondant à l'aliment à cuire, notamment le nom de l'aliment à cuire et le type de cuisson (7) comme grandeurs caractéristiques de cuisson et que l'installation de réglage ou de commande (5) attribue à la paire d'aliment à cuire et de type de cuisson sélectionnée une intensité de cuisson prédéterminée (8).

3. Plaque de cuisson selon la revendication 1, dans laquelle peut être sélectionnée au moyen du panneau de commande (6) une désignation correspondant à l'aliment à cuire, notamment le nom de l'aliment à cuire, et où l'installation de réglage ou de commande (5) attribue à l'aliment à cuire sélectionné un type de cuisson (7), une intensité de cuisson (8) et une durée de cuisson prédéterminés comme grandeurs caractéristiques de cuisson prédéterminées.

4. Plaque de cuisson selon l'une des revendications 1 à 3, où lè type de cuisson respectivement l'intensité de cuisson sélectionnés (7,8) respectivement les températures de consigne associées à l'aliment à cuire sélectionné de l'emplacement de cuisson (2) sont stockés dans une mémoire de données (9), reliée à l'installation de réglage ou de commande (5).

5. Plaque de cuisson selon l'une ou plusieurs des revendications précédentes, où le panneau de commande (6) comporte une installation d'indication (11) qui indique la grandeur caractéristique de cuisson sélectionnée (8).

6. Plaque de cuisson selon l'une des revendications précédentes, dans laquelle le panneau de commande (6) comporte plusieurs éléments d'actionnement (10, 10'), où des types de cuisson différents (7) ou des intensités de cuisson différentes (8) peuvent être sélectionnés respectivement au moyen d'un seul élément d'entrée (10').

7. Plaque de cuisson selon l'une des revendications précédentes, dans laquelle les éléments d'entrée (10, 10') sont des boutons-poussoir.

8. Plaque de cuisson selon l'une ou plusieurs des revendications précédentes, où une installation de signalisation raccordée à l'installation de réglage ou de commande (5) indique d'une manière optique et/ou acoustique la fin d'une phase de cuisson ou de l'ensemble de l'opération de cuisson.
